# EUROPÄISCHE PATENTSCHRIFT

(11) **EP 1 497 048 B1**
(45) Veröffentlichungstag und Bekanntmachung des Hinweises auf die Patenterteilung: **25.10.2006**
(21) Anmeldenummer: 03711944.3
(22) Anmeldetag: 08.03.2003
(51) Int. Cl.: B21B 31/00

(54) **MEDIENKUPPLUNG FÜR WALZGERÜSTE**
MEDIUM-SUPPLY COUPLING FOR ROLLING FRAMES
COUPLAGE DE CONDUITES DE FLUIDE POUR CAGES DE LAMINOIR

(30) Priorität: 24.04.2002 DE 10218393
(43) Veröffentlichungstag der Anmeldung: 19.01.2005
(73) Patentinhaber: SMS Demag Aktiengesellschaft, 40237 Düsseldorf (DE)
(72) Erfinder: HORACSEK, Alfred, 57223 Kreuztal (DE); DENKER, Wolfgang, 57258 Freudenberg (DE); BENDER, Hans-Jürgen, 57462 Olpe (DE); KELLER, Karl, 57271 Hilchenbach (DE)
(74) Vertreter: Valentin, Ekkehard
(86) Internationale Anmeldenummer: PCT/EP2003/002385
(87) Internationale Veröffentlichungsnummer: WO 2003/090948

(56) Entgegenhaltungen:
- WO-A-00/05005
- DE-A- 3 526 757
- PATENT ABSTRACTS OF JAPAN vol. 010, no. 159 (M-486), 7 June 1986 (1986-06-07) -& JP 61 014008 A (YOKOHAMA EIROKUITSUPU KK;OTHERS: 01), 22 January 1986 (1986-01-22)
- PATENT ABSTRACTS OF JAPAN vol. 007, no. 145 (M-224), 24 June 1983 (1983-06-24) -& JP 58 057596 A (HITACHI SEISAKUSHO KK), 5 April 1983 (1983-04-05)
- PATENT ABSTRACTS OF JAPAN vol. 1999, no. 03, 31 March 1999 (1999-03-31) -& JP 10 314815 A (KOBE STEEL LTD), 2 December 1998 (1998-12-02)
- DATABASE WPI Section Ch, Week 197936 Derwent Publications Ltd., London, GB; Class M21, AN 1979-66082B XP002258306 -& SU 635 350 A (URALS KIROV POLY) 30 November 1978 (1978-11-30)
- PATENT ABSTRACTS OF JAPAN vol. 008, no. 224 (M-331), 13 October 1984 (1984-10-13) & JP 59 107710 A (MITSUBISHI JUKOGYO KK;OTHERS: 01), 22 June 1984 (1984-06-22)

## Beschreibung

Die Erfindung betrifft eine Medienkupplung, umfassend Kupplungselemente zum Kuppeln und/oder Entkuppeln der an einem Walzgerüst angeordneten Medienzuleitungen mit Medienanschlüssen von in Walzenständern führbaren Einbaustücken von Walzenlagern, insbesondere für Arbeits- oder Stützwalzen, gemäß dem Oberbegriff des Anspruchs 1. Eine solche Medienkupplung ist aus der JP-A-61014008 bekannt.

Das Kuppeln und Entkuppeln der Medienzuleitungen ist besonders bei den Ölflutlagern von Walzgerüsten mit Schwierigkeiten verbunden, weil sich die Kupplungsanschlüsse der Lagereinbaustücke auch auf der schwer zugänglichen Antriebsseite der Walzgerüste befinden.
Um dennoch die Kupplungselemente sicher zu handhaben, insbesondere die relativ großen Kupplungselemente der Ölablaufleitungen, wird große Erfahrung des Bedienungspersonals vorausgesetzt. Durch die Höhe der oberen Einbaustücke von Stützwalzen ist das Bedienungspersonal erheblich gefährdet. Aber auch die Schlaucheigenspannungen führen dazu, dass das manuelle Kuppeln und Entkuppeln der Medien an Walzgerüsten eine schwer durchzuführende und risikobehaftete Arbeit für das Bedienungspersonal ergibt.

Aus dem Dokument EP 0 947 255 A2 ist eine Vorrichtung zum Kuppeln und Entkuppeln der Medienzuleitungen an den in Walzenständern geführten Lagereinbaustücken von Walzen bekannt. Die hierbei verwendeten Kupplungselemente der Medienzuleitungen sind den Medienanschlüssen in den Lagereinbaustücken zugewandt und gemeinsam in einem Träger angeordnet. Dieser Träger ist parallel zur Anstellbewegungsrichtung der Lagereinbaustücke in einem Führungsrahmen geführt. Der Führungsrahmen ist in mit dem Walzenständer verbundenen Führungen in Walzenachsrichtung gegen das Lagereinbaustück, und von diesem weg verschiebbar gehalten. Hierdurch wird das Ankuppeln und Entkuppeln der Medienzuleitung halbautomatisch durchführbar.

Ausgehend von diesem Stand der Technik besteht die Aufgabe der vorliegenden Erfindung darin, eine Vorrichtung für das automatische Kuppeln aller vier Einbaustücke eines Arbeitswalzensatzes bzw. Stützwalzensatzes mit allen notwendigen Ver- und Entsorgungsmedien bereitzustellen.

Die Aufgabe wird in erfinderischer Weise bei allen vier Einbaustücken der Stützwalzen bzw. der Arbeitswalzen mit einer Medienkupplung, umfassend Kupplungselemente zum Kuppeln und/oder Entkuppeln der an einem Walzgerüst angeordneten Medienzuleitungen mit Medienanschlüssen von in Walzenständern führbaren Einbaustücken von Walzenlagern, durch die Medienkupplung gemäß Anspruch 1 gelöst. Die automatisch vorgenommene Medienkupplung bewirkt eine Medienkupplung, die vollkommen frei vom stationären Walzenständer ist und nur fest verbunden mit dem Walzeneinbaustück ist und deshalb dessen Bewegungen mitmachen kann. Die Nachteile aller bisher bekannten Medienkupplungssysteme, die keine vollständige Entkupplung von Walzenständer und Walzeneinbaustück vorsehen, werden mit dem erfindungsgemäßen Kupplungssystem vermieden. Es kann zu keinem überbestimmten System mit der Gefahr von Zwangskräften kommen, wie dies bei den bekannten Kupplungssystemen der Fall ist.

Den abhängigen Ansprüchen sind vorteilhafte Ausführungen der erfindungsgemäßen Medienkupplung zu entnehmen.

Mit der erfindungsgemäßen Ausbildung der Medienkupplung wird mit großem Vorteil erreicht, dass der an einem Walzeneinbaustück in vertikaler Richtung führbare Baustückblock mit einem am Walzenständer anordenbaren Kupplungs-Gegenstück kuppelbar ist, welches eine Wechselplatte aufweist, die mit einem Betätigungsorgan insbesondere in Form eines Hydraulik-Zylinders vor- und zurückschiebbar zum Kupplungsvorgang zusammenwirkt.

Weitere Einzelheiten, Merkmale und Vorteile der Erfindung ergeben sich aus den nachstehenden Erläuterungen eines in den Zeichnungen schematisch dargestellten Ausführungsbeispieles für die Medienkupplung.

Es zeigen:
- Fig. 1: in Seitenansicht und teils im Schnitt die Medienkupplung mit Verschlusskolben in entriegeltem Zustand an einem Walzgerüst.
- Fig. 2: in Seitenansicht und teils im Schnitt die entriegelte Medienkupplung mit Verschlussklappe an einem Walzgerüst.
- Fig. 3: teilweise im Schnitt und teilweise in Seitenansicht die Medienkupplung mit dem Übergabe-Kupplungselement in gekoppeltem Zustand.
- Fig. 4: ebenfalls in gekoppeltem Zustand die Haupt-Ölrücklaufleitung sowie weitere Medienanschlüsse für Ölvorlauf, Hydrostatik, Hydraulik oder dergleichen.
- Fig. 5: einen im Ölzulauf angeordneten Antrieb für eine im Ölrücklauf angeordnete Flügelradpumpe.

Die Medienkupplung umfasst gemäß Fig. 1 bzw. Fig. 2 Kupplungselemente zum Kuppeln und/oder Entkuppeln der an einem Walzgerüst 20 fest angeordneten Medienzuleitungen mit Medienanschlüssen 24 (Fig. 4) von in Walzenständern führbaren Einbaustücken 21 von Walzenlagern, insbesondere für Arbeits- oder Stützwalzen. Die Kupplungselemente der Medienzu- und ―ableitungen 1 bis 4 am Walzgerüst 20 sind mit Medienanschlüssen 5 der Walzeneinbaustücke 21 selbsttätig miteinander kuppelbar bzw. entkuppelbar ausgebildet.

Um die entsprechenden Kupplungsvorgänge automatisierbar zu gestalten, sind die Medienanschlüsse der Einbaustücke 21 für den Entkupplungszustand mit selbsttätigen Mitteln zum öldichten Verschließen ausgestattet.

Zu diesem Zweck können diese Mittel in Form von jeweils einem federbetätigbaren Kolben 12 ausgebildet sein, wie dies in der Figur 1. innerhalb des Baustückblockes 5 im Schnitt dargestellt ist.
Alle vier Einbaustücke 21 von Stützwalzen bzw. der Arbeitswalzen sind mit je einer automatisierten Ölrücklauf-Verschlussklappe 17 oder Kolben 12 versehen, vorgesehen nur für drucklosen großen Ölrücklauf, alle sonstigen Vorläufe sind mit Standard-Schnellschluss-kupplungen 24 zum Ölvorlauf, für die Hydrostatik, die Hydraulik, die Fettschmierung, die Pneumatik oder dergleichen versehen.

Vorteilhaft ist dabei die Kupplung für den Durchlauf relativ großer druckloser Ölmengen mit geringem Rücklaufwiderstand ausgelegt. Zweckmäßig weist die federbetätigbare Klappe 17 oder der feder-/druckölbetätigte Kolben 12 einen Dichtkegel 18 auf, der ggf. gegen einen Radialwellendichtring 19 schließbar ist.

Der an dem Walzeneinbaustück 21 in Fig. 1 in vertikaler Richtung führbare Baustückblock 5 ist mit einem am Walzenständer 20 anordenbaren Kupplungs-Gegenstück 22 kuppelbar, welches eine Wechselplatte 4 aufweist, die mit einem Betätigungsorgan in Form eines Hydraulik-Zylinders 1 vor- und zurückschiebbar zum Kupplungsvorgang zusammenwirkt.

Die Wechselplatte 4 ist für den Kupplungsvorgang mit Führungsbohrungen 31 so ausgebildet und angeordnet, dass sie dabei von den Bolzen 3 von dem Zylinder 1 heruntergeschoben wird, wobei dann die anderen Bolzen 3' (Fig. 4) der Wechselplatte 4 in Zentrierbohrungen 11 des Baustückblocks 5 gleichzeitig einschnäbeln und sich selbst zentrieren. Die Wechselplatte 4 wird dabei sicher geführt, an den Baustückblock 5 angedockt und schließlich mit dem Spanndorn bzw. Spannelement 30 am Baustückblock 5 und damit am beweglichen Walzeneinbaustück 21 verspannt. (Fig. 3)
Zur Durchführung dieser Verspannung wird der Spanndorn, der bspw. mit einer drehbaren Hammerkopf-Verbindung versehen ist, mittels hydraulischem Öldruck unter Druck gesetzt und damit verspannt.

Am Walzeneinbaustück 21 ist der Baustückblock 5 anschraubbar befestigt und mit einer die Ölrücklauf-Öffnung 6 federbetätigbaren Rücklauf-Verschlussklappe 17 oder Kolben 12 versehen.

Die Wechselplatte 4 ist mit Zentrierbolzen 3' und die Platte 29 am Walzeneinbaustück 21 mit korrespondierenden Zentrierbohrungen 11 ausgerüstet, in welche beim Kupplungsvorgang die Zentrierbolzen 3' eingreifen. (Fig. 4)

Die in den Figuren 1 bis 4 gezeigte Medienkupplung kann weitere Kupplungs-Übergabeelemente 24 für Medien wie Wasser, Druckluft, Schmiermittel etc. aufweisen.

Nach erfolgtem Kupplungsvorgang ist die Wechselplatte 4 mit einem an sich bekannten Spannelement 30 (Fig. 3) am Baustückblock 5 festspannbar. Die selbsttätig miteinander kuppelbaren Medienkupplungen für die Walzeneinbaustücke 21 mit Kupplungsgegenstücken 22 können mit Mitteln für das Verriegeln der Einbaustücke 21 mit dem Walzenständer 20 ausgebildet sein.

Die gekuppelte bzw. entkuppelte Position der Medienkupplung werden vorzugsweise durch elektrische Signalübertragung überwacht, und die Signale sind in die Prozessautomatik eingebunden.

Zwecks Verkleinerung der Rücklaufquerschnitte ist eine Rücklaufunterstützung vorgesehen, die, eingebunden in die Prozeßautomatik mit einer Strahl- oder Flügelradpumpe 28 ausgestattet ist. Diese kann entweder einen vom vorlaufenden Öl 25 beaufschlagbaren oder einen mit elektrischer Energie alimentierbaren Antrieb 27 besitzen wie dies in Fig. 5 schematisch dargestellt ist.

Nachfolgend wird dargelegt, dass die automatisch wirkende Medienkupplung alle Freiheitsgrade hat, die durch Bewegungen des Baustückblockes 5 im Walzenständer verursacht sind. Dabei erfolgt der Kupplungsvorgang mit den folgenden Arbeitsschritten:
1. Beim Arbeitsschritt 1 ist gem. Fig. 1 die Wechselplatte 4 in einer Wartestellung von den Bolzen 3 gehalten. Dabei steht der Zylinder 1 in der zurückgezogenen Stellung. Die Walzeneinbaustücke 21 können gewechselt werden. Im Baustückblock 5 ist die Ölrücklauföffnung 6 mit einem Ventilkegel 7 der Wechselplatte 4 gemäß Darstellung in Fig. 3 geschlossen, und die übrigen Übergabestellen für weitere Medien sind ebenfalls durch entsprechende standardisierte Kupplungskonstruktionen geschlossen, vgl. Fig. 4, Pos. 24.
2. Im nächsten Schritt, wenn das Walzeneinbaustück 21 gewechselt ist und sich in der definierten Wechselposition in der obersten Stellung befindet, kann der automatische Ankupplungsvorgang der Wechselplatte 4 an den Baustückblock 5 erfolgen:
   Dazu wird Zylinder 1 ausgefahren. Die Wechselplatte 4 wird von den Bolzen 3 heruntergeschoben und mittels Zentrierbolzen 3' auf die Zentrierbohrungen 11 übergeben, (Fig. 4) wodurch sich die Kupplungsteile exakt miteinander selbst zentrieren. Die Wechselplatte 4 wird anschließend mit dem Spanndorn 30 am Baustückblock 5 festgespannt. (Fig. 3)
3. In einem weiteren Schritt, wenn das Walzeneinbaustück 21 nach unten gefahren wird, beispielsweise zur Einstellung des Walzspaltes, wird der Eingriffspilz 13 des Zylinders 1 von der Aufnahmeöffnung 14 der Wechselplatte 4 freigesetzt. Die automatische Medienkupplung ist nun vollkommen frei vom Gerüstständer und fest mit dem Walzeneinbaustück 21 verbunden und kann alle Bewegungen des Walzeneinbaustückes 21 mitmachen, weil sie lediglich nur noch mit flexiblen Schläuchen mit dem Walzenständer in Verbindung steht.

### Bezugszeichenliste

- 1.: Zylinder
- 2.: Platte
- 3.: Bolzen
- 4.: Wechselplatte
- 5.: Baustückblock
- 6.: Ölrücklauf-Öffnung
- 7.: Übergabe-Kupplungselement
- 8.: dito
- 9.: dito
- 10.: dito
- 11.: Zentrierbohrung
- 12.: Verschlusskolben
- 13.: Eingriffspilz
- 14.: Aufnahme-Öffnung
- 15.: Kolbenstange
- 16.: Ölrücklaufrohr
- 17.: federbetätigbare Klappe
- 18.: Dichtkegel
- 19.: Radialwellendichtung
- 20.: Walzenständer
- 21.: Walzeneinbaustück
- 22.: Kupplungs-Gegenstück
- 23.: Hydraulik-Anschluss
- 24.: Medien-Anschlüsse
- 25.: Öl-Zulauf
- 26.: Öl-Rücklauf
- 27.: Antrieb
- 28.: Flügelradpumpe
- 30.: Spannelement / Spanndorn
- 31.: Führungsbohrungen

## Patentansprüche

1. Medienkupplung, umfassend Kupplungselemente zum Kuppeln und/oder Entkuppeln der an einem Walzgerüst (20) angeordneten Medienzuleitungen mit Medienanschlüssen von in Walzenständern führbaren Einbaustücken (21) von Walzenlagern, insbesondere für Arbeits- oder Stützwalzen, wobei die Kupplungselemente der Medienzu- und -ableitungen am Walzgerüst (20) mit Medienanschlüssen der Einbaustücke (21) in der Weise selbsttätig miteinander kuppelbar bzw. entkuppelbar ausgebildet sind; dass eine Medienkupplung frei vom Walzenständer und fest am Walzeneinbaustück (21) besteht,
**dadurch gekennzeichnet,**
**dass** der an einem Walzeneinbaustück (21) in vertikaler Richtung führbare Baustückblock (5) mit einem am Walzenständer (20) anordenbaren Kupplungs-Gegenstück (22) kuppelbar ist, das eine Wechselplatte (4) aufweist, die mit einem Betätigungsorgan in Form eines insbesondere Hydraulik-Zylinders (1) vor- und zurückschiebbar zum Kupplungsvorgang zusammenwirkt.

2. Medienkupplung nach Anspruch 1,
**dadurch gekennzeichnet,**
**dass** die Kolbenstange des Zylinders (1) am freien Ende einen Eingriffspilz (13) aufweist, der mit der Aufnahmeöffnung (14) der Wechselplatte (4) kuppelbar zusammenwirkt und diese beim Abwärtsfahren des Baustückblocks (5) freigibt.

3. Medienkupplung nach Anspruch 1 oder 2,
**dadurch gekennzeichnet,**
**dass** am Walzeneinbaustück (21) der Baustückblock (5) anschraubbar befestigt ist und mit einer die Ölrücklauf-Öffnung (6) federbetätigbaren Rücklauf-Verschlussklappe (17) oder Verschlusskolben (12) versehen ist.

4. Medienkupplung nach einem oder mehreren der Ansprüche 1 bis 3,
**dadurch gekennzeichnet,**
**dass** die Wechselplatte (4) mit Führungsbohrungen (31) und mit Bolzen (3) sowie mit Zentrierbolzen (3') und der Baustückblock (5) mit korrespondierenden Zentrierbohrungen (11) ausgerüstet sind, die beim Kupplungvorgang ineinander eingreifbar sind, und dass die beiden Kupplungsstücke (5, 22) miteinander zentrierbar ausgebildet sind.

5. Medienkupplung nach einem oder mehreren der Ansprüche 1 bis 4,
**dadurch gekennzeichnet,**
**dass** sie weitere Kupplungs-Übergabeelemente (24) für verschiedene Medienanschlüsse wie Wasser, Druckluft, Schmiermittel etc. aufweist.

6. Medienkupplung nach einem oder mehreren der Ansprüche 1 bis 5,
**dadurch gekennzeichnet,**
**dass** die Wechselplatte (4) nach erfolgtem Kupplungsvorgang mit einem Spanndorn am Baustückblock (5) z. B. mittels eines an sich bekannten Spannelementes (30), insbesondere mit drehbarem Hammerkopf, festspannbar ist.

## Claims

1. A media couple, including coupling elements for coupling and/or uncoupling the media feed lines located on a roll stand (20) with media connectors of installation members (21) of roll bearings that are displaceable in roll housings, particularly for back-up and working rolls, wherein the coupling elements of the feed and drain lines on the roll stand (20) are constructed so as to be able to be coupled with and uncoupled from media connections for installation members (21) in such manner that a media couple is created that is free of the roll housing and fixed on the roll installation member (21),
**characterized in that**
the structural member block (5) that is movable vertically in an installation member (21) can be coupled with a coupling mating part (22) that can be disposed on the roll stand (20), which mating part has a changing plate (4) that cooperates with an actuating element particularly in the form of a hydraulic cylinder (1) so as to be movable forwards and backwards for the coupling operation.

2. The media couple as recited in claim 1,
**characterized in that**
the free end of the piston rod of the cylinder (1) has an engaging lug (13) that cooperates in coupling manner with the receiving opening (14) in the changing plate (4), and which releases the changing plate when the structural member block (5) is moved backwards.

3. The media couple as recited in either of claims 1 or 2,
**characterized in that**
the structural member block (5) is fixed with a threaded connection to the roll installation member (21) and is furnished with a spring-operable return flow valve (17) or throttle piston (12) for closing the oil return aperture (6).

4. The media couple as recited in one or more of claims 1 to 3,
**characterized in that**
the changing plate (4) is fumished with guide holes (31) and bolts (3) and with centring bolt (3'), and the structural member block (5) is furnished with corresponding centring holes (11), which are engageable with each other in the coupling operation, and that the two coupling members (5, 22) are constructed so as to be able to be centred with each other.

5. The media couple as recited in one or more of claims 1 to 4,
**characterized in that**
it has other coupling transfer elements (24) for various media connections such as water, compressed air, lubricant, etc..

6. The media couple as recited in one or more of claims 1 to 5,
**characterized in that**
after the coupling operation is complete the changing plate (4) may be firmly clamped with a clamping mandrel on the structural member block (5), e.g. via a clamping element (30) that is known per se, particularly with rotatable hammer head.

## Revendications

1. Couplage de conduits pour fluides, comportant des éléments de couplage pour coupler et/ou pour découpler des conduits d'alimentation de fluides disposés sur une cage de laminoir (20) avec des branchements pour fluides d'éléments de palier de laminoir à encastrer (21) pouvant être conduits dans des colonnes de laminoir, notamment pour des cylindres de travail ou des cylindres d'appui, les éléments de couplage des conduits d'alimentation et d'évacuation de fluides étant conçus de façon à pouvoir automatiquement se coupler ou se découpler de la cage de laminoir (20) avec des raccords de fluides des éléments à encastrer (21) de façon à obtenir un couplage de conduits pour fluides libre de la colonne de laminoir et fixe sur l'élément de cylindre à encastrer (21)
**caractérisé en ce que**
le bloc d'éléments (5) pouvant être guidé en direction verticale sur un élément de cylindre à encastrer (21) peut être couplé avec un contre-élément de couplage (22) pouvant être disposé sur la colonne de laminoir (20), qui comporte une plaque amovible (4) qui coopère de façon déplaçable d'avant en arrière pour le processus de couplage avec un organe de manoeuvre sous la forme d'un vérin notamment hydraulique (1).

2. Couplage de conduits pour fluides selon la revendication 1,
**caractérisé en ce que**
la tige de piston du vérin (1) comporte sur l'extrémité libre un champignon d'engrènement (13) qui coopère par couplage avec l'orifice de réception 14 de la plaque amovible (4) et libère cette dernière lors de la descente du bloc d'éléments (5).

3. Couplage de conduits pour fluides selon la revendication 1 ou 2,
**caractérisé en ce que**
le bloc d'éléments (5) est fixé par vissage sur l'élément de cylindre à encastrer (21) et qu'il est muni d'une calotte de fermeture de retour (17) ou d'un piston de fermeture (12) pouvant être actionné(e) par ressort.

4. Couplage de conduits pour fluides selon l'une quelconque ou plusieurs des revendications 1 à 3,
**caractérisé en ce que**
la plaque amovible (4) est munie de trous de guidage (31) et de boulons (3), ainsi que de boulons de centrage (3') et **en ce que** le bloc d'éléments (5) est muni de trous de centrage correspondants (11), qui lors du processus de couplage peuvent s'engager mutuellement, et **en ce que** les deux éléments de couplage (5, 22) sont conçus de façon à pouvoir se centrer mutuellement.

5. Couplage de conduits pour fluides selon l'une quelconque ou plusieurs des revendications 1 à 4,
**caractérisé en ce qu'**il comporte des éléments de transfert/de couplage (24) supplémentaires pour différents branchements de fluides sur de l'eau, de l'air comprimé, des lubrifiants, etc.

6. Couplage de conduits pour fluides selon l'une quelconque ou plusieurs des revendications 1 à 5,
**caractérisé en ce qu'**après achèvement du processus de couplage, la plaque amovible (4) peut être serrée avec une broche de serrage sur le bloc d'éléments (5), par exemple au moyen d'un élément de serrage (30) connu en soi, notamment avec tête de marteau rotative.
